# EUROPÄISCHE PATENTANMELDUNG

(11) **EP 4 636 249 A1**
(43) Veröffentlichungstag der Anmeldung: **22.10.2025**
(21) Anmeldenummer: 24020124.4
(22) Anmeldetag: 19.04.2024
(51) Int. Cl.: F04B 37/12, F04B 37/18, F04B 39/00, F04B 41/02, F04B 41/06, F04B 49/22, F17C 5/06, F04B 49/00

(54) **VERFAHREN UND ANLAGE ZUM VERDICHTEN VON GAS**

(71) Anmelder: Linde GmbH, 82049 Pullach (DE)
(72) Erfinder: Vidic, Karl Jojo, 82049 Pullach (DE); Kropf, Annika, 82049 Pullach (DE); Gallina, Tibor Robert, 82049 Pullach (DE); Dobler, Ferdinand, 82049 Pullach (DE); Ackel, Alexander, 82049 Pullach (DE); Acher, Thomas, 82049 Pullach (DE)
(74) Vertreter: Zahn, Christoph

(57) **Zusammenfassung**

Die Erfindung betrifft ein Verfahren zum Verdichten von Gas (a), insbesondere Wasserstoff, wobei das Gas erhalten und auf mehrere parallele Teilströme aufgeteilt wird und wobei jeder Teilstrom jeweils einem von mehreren Kompressionszylindern (106.1, 106.1, 106.3) zugeführt wird, wobei die mehreren Kompressionszylinder einer selben Druckstufe zugeordnet sind, wobei Gas in den Kompressionszylindern (106.1, 106.1, 106.3) unter Verwendung eines Fluids (c), insbesondere eines ionischen Fluids, verdichtet wird, wobei das Fluid und/oder Kolben der Kompressionszylinder mittels einer Pumpe (120) bewegt werden, und wobei das verdichtete Gas zu einem Ausgangsstrom vereint wird, und wobei das verdichtete Gas (b) des Ausgangsstroms zur weiteren Verwendung bereitgestellt wird. Die Erfindung betrifft auch eine entsprechende Anlage (100).

## Beschreibung

Die Erfindung betrifft ein Verfahren sowie eine Anlage zum Verdichten von Gas, insbesondere Wasserstoff.

Wasserstoff, der als Treibstoff für Fahrzeuge verwendet wird, kann über sog. Wasserstofftankstellen bereitgestellt werden. Es können zwei Arten von Wasserstofftankstellen unterschieden werden: Die erste Art nutzt flüssigen Wasserstoff als Quelle und verdichtet den Wasserstoff in flüssiger Form. Die zweite Art hingegen hat eine gasförmige Wasserstoffquelle und verdichtet den Wasserstoff gasförmig, d.h. die Tankstelle wird mit gasförmigem Wasserstoff versorgt, und dieser wird gasförmig verdichtet und meist auch gespeichert.

Es hat sich gezeigt, dass bevorzugt schwere Fahrzeuge wie LKWs und Busse mit Wasserstoff versorgt werden müssen, wobei nötige Drücke des Wasserstoffs hier nicht mehr nur im Bereichen von 350 bar, sondern immer häufiger im Bereich von 700 bar und mehr liegen werden. Diese Fahrzeuge haben große Speichertanks (mit mehr als 10 kg Speicherkapazität, oft 60 kg oder mehr), die in einer akzeptablen Zeit mit Wasserstoff mit z.B. bis zu 840 bar befüllt werden sollen. Solche Betankungen erfordern entweder eine große Anzahl von Speichervorrichtungen oder hohe Massenströme verwendeter Kompressoren.

Es können Kolbenkompressoren verwendet werden, die z.B. zwei bis fünf große serielle Kompressionszylinder aufweisen. Die Verdichtung von Wasserstoff oder Gas allgemein bei diesen Drücken erfordert jedoch eine hohe Verdichtungsenergie und die daraus resultierenden hohen Temperaturen belasten die Dichtungen der Kompressoren

Diese Kompressoren haben typischerweise eine hohe Anschlusslast, erfordern also viel Kühlleistung, sind in der Regel zu groß für Containerlösungen und erfordern komplexe Wartungsarbeiten, wenn der gesamte Kompressor außer Betrieb ist. Während der Wartung sind keine Betankungen möglich.

Vor diesem Hintergrund stellt sich die Aufgabe, das Verdichten von Gas, insbesondere auch bei besonders hohen Drücken, möglichst energieeffizient und ressourcenschonend zu gestalten.

### Offenbarung der Erfindung

Diese Aufgabe wird durch ein Verfahren und eine Anlage zum Verdichten von Gas mit den Merkmalen der unabhängigen Patentansprüche gelöst. Bevorzugte Ausgestaltungen sind Gegenstand der abhängigen Patentansprüche sowie der nachfolgenden Beschreibung.

### Vorteile der Erfindung

Die Erfindung beschäftigt sich mit dem Verdichten und Bereitstellen, ggf. auch dem Speichern, von Gas sowie entsprechenden Anlagen hierfür und deren Betrieb. Wie eingangs erwähnt, kommt insbesondere Wasserstoff als Gas in Betracht, wobei entsprechende Anlagen dann insbesondere bei Wasserstofftankstellen, und zwar bevorzugt solchen der zweiten Art, also Tankstellen mit gasförmiger Verdichtung, verwendet werden können. Nachfolgend soll die Erfindung daher insbesondere in Bezug auf Wasserstoff und Wasserstofftankstellen bzw. dem Betanken von Fahrzeugen mit Wasserstoff beschrieben werden, grundsätzlich lässt sich das Prinzip aber auch auf andere Gase bzw. entsprechende Anlagen, z.B. auch für andere Verwendungszwecke, übertragen. Das Verfahren und die Anlage sollen nachfolgend übergreifend beschrieben werden.

Im Rahmen der vorliegenden Erfindung wird vorgeschlagen, dass Gas, also z.B. Wasserstoff, zunächst erhalten wird, d.h. der Anlage zugeführt wird. Das Gas kann dabei z.B. von einem Speichertank oder einem Tankfahrzeug erhalten werden, oder aber auch von einem anderen Verdichter oder einer Kryopumpe, womit das Gas z.B. bereits vorverdichtet worden ist.

Das erhaltene Gas kann dann optional zunächst in einem Pufferspeicher der Anlage gesammelt werden. Aus dem Pufferspeicher oder, wenn kein solcher vorhanden ist, direkt, wird das erhaltene Gas dann auf mehrere parallele Teilströme aufgeteilt, wobei jeder Teilstrom jeweils einem von mehreren Kompressionszylindern der Anlage zugeführt wird. Hierzu kann eine Eingangsleitung in eine entsprechende Anzahl an Teilleitungen verzweigt werden, die dann, typischerweise über ein Einlass- und/oder Saugventil des jeweiligen Kompressionszylinders, dem jeweiligen Kompressionszylinder zugeführt werden.

In den Kompressionszylindern wird das Gas dann unter Verwendung eines Fluids, und zwar insbesondere eines ionischen Fluids, verdichtet, wobei das Fluid und/oder Kolben der Kompressionszylinder mittels einer Pumpe bewegt werden. Das verdichtete Gas wird dann zu einem Ausgangsstrom vereint, womit es dann zur weiteren Verwendung bereitgestellt wird. Dabei wird das verdichtete Gas typischerweise über ein Auslassventil des jeweiligen Kompressionszylinders ausgestoßen. So kann damit z.B. direkt ein Fahrzeug betankt werden; das verdichtete Gas kann aber z.B. auch anderweitig gespeichert werden.

Bei der beschriebenen Anlage bzw. Art der Verdichtung mit dem ionischen Fluid kann insbesondere auch von einem ionischen Verdichter bzw. einer ionischen Verdichtung gesprochen. Bei dieser Art der Verdichtung wird anstelle mechanischer Kolben, die in den Kompressionszylindern hin und her bewegt werden, eine Art Kolben aus Fluid hin und her bewegt. Hier kann auch von einer Flüssigkeitssäule gesprochen werden. Auf diese Weise sind weniger mechanische Teile vorhanden, die durch Reibung Wärme erzeugen, sodass insgesamt beim Betrieb der Anlage weniger Wärme erzeugt wird, die weggekühlt werden muss. Ein bei dieser Art von Verdichtern verwendetes (ionisches) Fluid ist dabei in aller Regel fast inkompressibel. Ebenso können aber auch mechanische Kolben, die in den Kompressionszylindern hin und her bewegt werden, vorgesehen sein, wobei die Kolben dann z.B. hydraulisch an die Pumpe angebunden sind. Diese mechanischen Kolben können dann mit dem Fluid bzw. ionischen Fluid bedeckt oder benetzt sein, z.B. auch mit einer Flüssigkeitssäule.

Als Pumpe kommt insbesondere eine Radialkolbenpumpe in Betracht. Jeder Kolben der Radialkolbenpumpe kann dabei z.B. über eine Verrohrung an jeweils einen der Kompressionszylinder angeschlossen sein, sodass das Hin- und Herbewegen des Kolbens der Radialkolbenpumpe das Fluid in der Verrohrung bewegt, sodass das Fluid bzw. die Flüssigkeitssäule bzw. der betreffende mechanische Kolben im jeweiligen Kompressionszylinder auf und ab bzw. hin und her bewegt wird. Grundsätzlich kann eine Betätigung der Kompressionszylinder auch auf andere Art erfolgen, z.B. durch geeigneten Einsatz von Steuerventilen oder dergleichen. Eine Radialkolbenpumpe stellt aber eine besonders robuste und effiziente Ausführung dar.

Ein besonderer Vorteil des vorgeschlagenen Vorgehens liegt dabei in der Aufteilung des erhaltenen Gases, also eines einzelnen Stroms, auf mehrere Teilströme und die damit einhergehende parallele Verdichtung in den einzelnen Kompressionszylindern. Diese mehreren Kompressionszylinder sind derselben Druckstufe zugeordnet. Dies erlaubt es nämlich, dass die einzelnen Kompressionszylinder relativ klein, d.h. mit geringem Kompressionsvolumen, ausgeführt werden, jedenfalls gegenüber typischerweise verwendeten Kompressionszylindern in z.B. serieller Verschaltung. Zudem erfolgt eine Verdichtung hier nicht in mehreren Stufen. All dies führt zu einer einfacheren Kühlung, z.B. weil Kompressionszylinder mit kleinerem Durchmesser ein größeres (Außen)-Oberfläche-zu-Volumen-Verhältnis aufweisen als Verdichterzylinder mit größerem Durchmesser. Dies erlaubt eine bessere Wärmeabgabe an die Umgebung.

Die Anzahl der Kompressionszylindern der Anlage kann z.B. fünf oder zehn betragen, ebenso aber auch eine andere Anzahl, z.B. auch nur drei oder vier oder auch mehr als zehn. Im Fall einer Radialkolbenpumpe ist es dann besonders zweckmäßig, wenn die Radialkolbenpumpe eine entsprechende Anzahl an Kolben aufweist, sodass jeder Kolben der Radialkolbenpumpe hydraulisch an einen Kompressionszylinder angebunden sein kann.

In einer Ausführungsform sind die mehreren Kompressionszylinder, in denen Gas verdichtet wird, eine ausgewählte Anzahl als eine Teilmenge einer Vielzahl von Kompressionszylindern. So kann die Anlage z.B. fünf Kompressionszylinder aufweisen (die dann der erwähnten Vielzahl entsprechen), während aber z.B. nur vier oder auch nur zwei oder jede andere beliebige Teilmenge davon zum Verdichten betätigt werden. Wahlweise können also z.B. alle oder auch nur eine Teilmenge der vorhandenen Kompressionszylinder betätigt und zum Verdichten verwendet werden.

Die Anlage kann hierzu z.B. für wenigstens einen, vorzugsweise jeden, der Vielzahl der Kompressionszylinder einen Steuerblock aufweisen, mittels dessen das Fluid von der Pumpe wahlweise entweder dem jeweiligen Kompressionszylinder zum Verdichten von Gas zuführbar ist oder aber in einen Leerlauf führbar ist. Wenn in einem Kompressionszylinder keine Flüssigkeitssäule bewegt wird, wird z.B. auch kein Gas in den Kompressionszylinder eingesaugt, das verdichtet werden könnte.

Auf diese Weise kann die Anlage besonders variabel betrieben werden. Ein Massenstrom an bereitzustellendem, zu verdichteten Gas kann so sehr einfach variiert oder angepasst werden, nämlich indem nur eine gewünschten Anzahl an Kompressionszylindern betätigt wird.

Dabei werden also ganze Kompressionszylinder einfach abgeschaltet, was eine bessere Energieeffizienz mit sich bringt, also wenn z.B. alle Kompressionszylinder bzw. die Pumpe einfach langsamer betätigt würden, was z.B. über einen Frequenzumrichter möglich wäre. Auf einen Frequenzumrichter oder zumindest einen besonders leistungsfähigen Frequenzumrichter kann damit unter Umständen auch verzichtet werden.

In einer Ausführungsform wird aus dem verdichteten Gas des Ausgangsstroms, und zwar vor der Bereitstellung, Fluid abgeschieden. Das abgeschiedene Fluid wird dann wieder den Kompressionszylindern zugeführt. Hierzu kann die Anlage z.B. einen Abscheider aufweisen, durch den das verdichtete Gas geleitet wird. Auf diese Weise wird einerseits das verdichtete Gas gereinigt und andererseits wird das abgeschiedene Fluid nicht einfach entsorgt, sondern wiederverwendet.

In einer Ausführungsform wird das Fluid, nach dem Abscheiden und bevor es wieder den Kompressionszylindern zugeführt wird, gekühlt. Auf diese Weise kann eine Kühlung der Kompressionszylinder sowie des Gases direkt beim Verdichten erfolgen. Hier zeigt sich auch wieder der besondere Vorteil des ionischen Verdichters.

In einer Ausführungsform wird das verdichtete Gas, nachdem es verdichtet worden ist, und insbesondere bevor es zu dem Ausgangsstrom vereint wird, gekühlt. Auf diese Weise kann eine weitere und effiziente Kühlung des Gases erfolgen.

Die Anlage kann eine Kühleinrichtung und einen oder mehrere damit versorgte Wärmetauscher aufweisen. Die Anlage ist dann eingerichtet, mittels des einen oder der mehreren Wärmetauscher das Gas, bevor es verdichtet wird, und/oder das Gas, nachdem es verdichtet worden ist, und/oder das Fluid zu kühlen.

In einer Ausführungsform wird das Gas mit einem Druck von wenigstens 300 bar erhalten und insbesondere auf einen Druck von wenigstens 700 bar oder wenigstens 800 bar verdichtet. Auf diese Weise ist einerseits nur eine geringere Verdichtungsleistung als bei einer Verdichtung von einem geringeren Druck wie z.B. 1 bis 10 bar nötig, zum anderen können so aber auch vorhandenen Verdichter, die das Gas z.B. auf 300 oder 450 bar verdichten weiterhin verwendet werden. Die vorgeschlagene Anlage kann dann zusätzlich verwendet werden und das Gas von dem vorhandenen Verdichter mit z.B. 300 bar erhalten und weiterverdichten, sodass auch Fahrzeuge mit z.B. 700 bar oder mehr betankt werden können. Wenn dann Fahrzeuge mit z.B. nur 350 bar betankt werden sollen, muss die (zusätzliche) Anlage nicht zum Einsatz kommen.

In einer Ausführungsform ist die Anlage derart ausgebildet ist, dass wenigstens einer, insbesondere alle, der Vielzahl der Kompressionszylinder entnehmbar und austauschbar sind. Hierzu können die Kompressionszylinder z.B. gemeinsam auf einer Schiene angeordnet sein, mittels welcher die Kompressionszylinder gemeinsam aus der Anlage entnommen werden können, z.B. zu Wartungszwecken. Danach können die Kompressionszylinder wieder eingesetzt werden. Ebenso können aber z.B. Ersatz- oder Austausch-Kompressionszylinder eingesetzt werden. Dies ermöglicht eine besonders einfache und unkomplizierte Wartung ohne längere Unterbrechungen des Betriebs. Eine solche Anlage wird typischerweise vor jeder Wartung auf Stickstoff umgespült, in diesem Zusammenhang kann auch dafür gesorgt werden, dass z.B. die nächstmöglichen Ventile geschlossen sind.

Es sei erwähnt, dass die beschriebene Anlage insbesondere auch eingerichtet ist, das beschriebenen Verfahren auszuführen, also z.B. entsprechend eingerichtete Komponenten aufweist.

Die Erfindung ist anhand eines Ausführungsbeispiels in der Zeichnung schematisch dargestellt und wird im Folgenden unter Bezugnahme auf die Zeichnung beschrieben.

Kurze Beschreibung der Zeichnung
- Figur 1: zeigt schematisch eine erfindungsgemäße Anlage in einer bevorzugten Ausführungsform.

### Ausführliche Beschreibung der Zeichnung

In Figur 1 ist schematisch eine erfindungsgemäße Anlage 100 in einer bevorzugten Ausführungsform dargestellt, mittels welcher auch ein erfindungsgemäßes Verfahren durchführbar ist. Es handelt sich hierbei um ein vereinfachtes Verfahrensschema, anhand dessen Fluid- und Gasströme in der Anlage dargestellt sind. Die Anlage 100 dient dem Verdichten von Gas, insbesondere Wasserstoff, welches dann bereitgestellt wird, z.B. zum Betanken eines Fahrzeugs 150. Die Anlage 100 kann z.B. Teil einer Wasserstofftankstelle sein. Insofern soll nachfolgend die Verdichtung von Wasserstoff als Beispiel erläutert werden.

Die Anlage 100 weist beispielhaft drei Kompressionszylinder 106.1, 106.2, 106.3 auf, sowie eine als Radialkolbenpumpe ausgebildete Pumpe 120, die hydraulisch an jeden der Kompressionszylinder bzw. deren mechanischen Kolben 108.1, 108.2, 108.3 gekoppelt ist. Insbesondere weist die Radialkolbenpumpe 120 entsprechend der Anzahl der Kompressionszylinder drei Kolben 121.1, 121.2, 121.3 auf, mittels welche Fluid c, insbesondere ionisches Fluid, in jedem der Kompressionszylinder bewegbar ist.

Wie bereits erwähnt, kann die Anlage eine Vielzahl von Kompressionszylindern aufweisen, z.B. fünf oder zehn; entsprechend kann die Radialkolbenpumpe dann z.B. fünf oder zehn Kolben aufweisen oder es können mehrere Radialkolbenpumpen eingesetzt werden. Lediglich der Übersichtlichkeit halber sind nur drei Kompressionszylinder sowie Kolben und eine Radialkolbenpumpe gezeigt.

Zum Verdichten von Wasserstoff a mittels der Anlage 100 wird der Wasserstoff a z.B. von einem Verdichter 101 erhalten. Der Verdichter kann der Wasserstoff a z.B. bereits auf 300 oder 450 bar verdichtet haben. Der Verdichter 101 ist dabei nicht Teil der Anlage 100, sondern kann z.B. in einer Wasserstofftankstelle bereits vorhanden sein. Die Anlage 100 kann insofern zusätzlich vorgesehen werden, um den bereits auf z.B. 300 oder 450 bar verdichteten Wasserstoff bei Bedarf noch weiter zu verdichten.

Der so erhaltene Wasserstoff kann dann zunächst z.B. in einem Pufferspeicher 102 zwischengespeichert und/oder gesammelt werden, falls erforderlich. Von dort kann der Wasserstoff dann optional durch einen Wärmetauscher 103 geführt werden, womit der Wasserstoff gekühlt oder vorgekühlt wird. Der Wärmetauscher 103 wird z.B. über eine Kühleinrichtung 111 mit Kühlmedium e versorgt und gekühlt.

Der Wasserstoff wird nun auf mehrere parallele Teilströme aufgeteilt; dies erfolgt z.B. über eine entsprechende Verzweigung 104 von Rohrleitungen, d.h. einer Aufteilung einer Eingangsleitung in mehrere Teilleitungen. Jeder dieser Teilströme wird dann jeweils einem entsprechenden Kompressionszylinder 106.1, 106.2 bzw. 106.3 zugeführt. Dies erfolgt insbesondere über Einlassventile 105.1, 105.2, 105.3 sowie durch Ansaugen durch Betätigung der Kompressionszylinder mittels der Radialkolbenpumpe 120. Nur der Vollständigkeit halber sei erwähnt, dass die Kompressionszylinder nicht notwendigerweise eine tatsächliche Zylinderform aufweisen müssen; vielmehr ist damit lediglich eine Kammer mit Volumen gemeint, in der der Wasserstoff verdichtet wird. Insbesondere die Technik des ionischen Verdichters benötigt nicht notwendigerweise eine Zylinderform, wenngleich dies in der Praxis häufig üblich ist.

Aufgrund der Funktionsweise der Radialkolbenpumpe werden deren Kolben versetzt angesteuert, wodurch auch der Einströmvorgang des Wasserstoffs in die Kompressionszylinder zwischen den einzelnen Kompressionszylindern leicht versetzt ist. Da dies aber je Kompressionszylinder wiederholt erfolgt, erfolgt die Verdichtung trotzdem über die Kompressionszylinder hinweg parallel. D.h.in jenem Zeitintervall, in welchem die Radialkolbenpumpe eine 360°-
Umdrehung vollführt, erfolgt die parallele Verdichtung der Anlage über alle Kompressionszylinder hinweg genau einmal.

Zugleich mit dem Wasserstoff wird auch ionisches Fluid d, das mittels eines Abscheiders 112 aus bereits verdichtetem Wasserstoff abgeschieden worden ist, in den jeweiligen Kompressionszylinder eingespritzt. Auch dies erfolgt z.B. über ein Einspritzventil 107.1, 107.2 bzw. 107.3.

Das ionische Fluid kann, bevor es in die Kompressionszylinder eingebracht wird, gekühlt werden. Dies kann vor Verzweigung auf einzelne Teilströme erfolgen, z.B. mittels eines Wärmetauschers 113. Der Wärmetauscher 113 kann wie auch der Wärmetauscher 103 z.B. über die Kühleinrichtung 111 mit Kühlmedium versorgt und gekühlt werden. Es versteht sich, dass das ionische Fluid auch mit individuellen Wärmetauschern nach Aufteilung in die Teilströme gekühlt wird, wobei dann zwar mehrere aber ggf. kleinere Wärmetauscher verwendet werden können.

Nachdem der Wasserstoff in einen Kompressionszylinder eingesaugt worden ist, wird er durch die weitere Betätigung des Kompressionszylinders mittels des ionischen Fluids über die Pumpe verdichtet und somit z.B. über ein jeweiliges Auslassventil 109.1, 109.2 bzw. 109.3 ausgestoßen. Dabei kann eine geringe Menge des ionischen Fluids mit ausgestoßen werden.

Nachfolgend wird der verdichtete Wasserstoff, und zwar z.B. individuelle für jeden Teilstrom, mittels eines Wärmetauschers 110.1, 110.2 bzw. 110.3 gekühlt. Die Wärmetauscher 110.1, 110.2 und. 110 können wie auch der Wärmetauscher 103 z.B. über die Kühleinrichtung 111 mit Kühlmedium versorgt und gekühlt werden. Die so gekühlten Teilströme verdichteten Wasserstoffs werden dann vereint und durch den Abscheider 112 geführt. Dort wird, wie schon erwähnt, etwaiges verbleibendes ionisches Fluid abgeschieden und wiederverwendet, d.h. wieder den Kompressionszylindern zugeführt.

Anstelle einer Kühlung der einzelnen Teilströme verdichteten Wasserstoffs mit individuellen Wärmetauschern wäre auch eine Kühlung des vereinten, dann einzigen Wasserstoffstroms möglich. Hier wäre dann ggf. ein einzelner, aber größerer Wärmetauscher nötig.

Der Wasserstoff kann auf diese Weise auf z.B. 700 oder 800 bar oder noch mehr verdichtet werden. Der verdichtete Wasserstoff b kann dann z.B. zum Betanken des Fahrzeugs 150 verwendet werden, was typischerweise über einen sog. Dispenser 130 erfolgt. Es versteht sich, dass der verdichtete Wasserstoff grundsätzlich auch anderweitig verwendet werden kann, z.B. zunächst gespeichert wird.

Wie schon erwähnt, kann die Anlage 100 variable betrieben werden, indem einer oder mehrere Kompressionszylinder nicht zum Verdichten von Wasserstoff angesteuert werden. Hierzu kann z.B. ein Ventil- oder Steuerblock, z.B. je Kompressionszylinder oder gemeinsam für mehrere oder alle Kompressionszylinder, vorgesehen sein.

Beispielhaft ist ein Ventil- oder Steuerblock 122.1, 122.2, 122.3 für jeden Kompressionszylinder 106.1, 106.2 nbzw. 106.3 schematisch angedeutet. Wenn z.B. der Kompressionszylinder 106.3 regulär über den Ventil- oder Steuerblock 122.3 angesteuert wird, kann das ionische Fluid entsprechend bewegt werden, sodass das freie Volumen im Kompressionszylinder 108.3 kontinuierlich verkleinert und vergrößert wird. Entsprechendes gilt für die anderen Kompressionszylinder.

Wenn der Kompressionszylinder 106.3 hingegen nicht zum Verdichten von Wasserstoff angesteuert bzw. verwendet werden soll, kann der Fluidstrom vom Kolben 121.3 der Radialkolbenpumpe 120 umgelenkt werden, z.B. in einen Leerlauf. Hierzu kann der Ventil- oder Steuerblock 122.3 z.B. geeignet eingerichtet sein. Der Kompressionszylinder 108.3 ist dann nicht aktiv und es wird kein Wasserstoff eingesaugt und verdichtet. Entsprechendes gilt für die anderen Kompressionszylinder, sodass wahlweise eine beliebige Teilmenge der Kompressionszylinder aktiv verendet werden kann.

Wie ebenfalls erwähnt, können die Kompressionszylinder auch entnehm- und austauschbar ausgestalte sein. Hierzu können die Kompressionszylinder z.B. gemeinsam auf einer Schiene oder dergleichen angeordnet sein, sodass die Kompressionszylinder gemeinsam entnommen und durch einen Satz an Austausch-Kompressionszylindern ersetzt werden können.

## Patentansprüche

1. Verfahren zum Verdichten von Gas (a), insbesondere Wasserstoff,
wobei das Gas erhalten und auf mehrere parallele Teilströme aufgeteilt wird und wobei jeder Teilstrom jeweils einem von mehreren Kompressionszylindern (106.1, 106.1, 106.3) zugeführt wird, wobei die mehreren Kompressionszylinder einer selben Druckstufe zugeordnet sind,
wobei Gas in den Kompressionszylindern (106.1, 106.1, 106.3) parallel und unter Verwendung eines Fluids (c), insbesondere eines ionischen Fluids, verdichtet wird, wobei das Fluid und/oder Kolben der Kompressionszylinder mittels einer Pumpe (120) bewegt werden, und wobei das verdichtete Gas zu einem Ausgangsstrom vereint wird, und
wobei das verdichtete Gas (b) des Ausgangsstroms zur weiteren Verwendung bereitgestellt wird.

2. Verfahren nach Anspruch 1, wobei als Pumpe (120) eine Radialkolbenpumpe verwendet wird.

3. Verfahren nach Anspruch 1 oder 2, wobei die mehreren Kompressionszylinder (106.1, 106.1, 106.3), in denen Gas verdichtet wird, eine ausgewählte Anzahl als eine Teilmenge einer Vielzahl von Kompressionszylindern sind.

4. Verfahren nach einem der vorstehenden Ansprüche, wobei aus dem verdichteten Gas des Ausgangsstroms, vor der Bereitstellung, Fluid (d) abgeschieden wird, und wobei das abgeschiedene Fluid wieder den Kompressionszylindern (106.1, 106.1, 106.3) zugeführt wird.

5. Verfahren nach Anspruch 4, wobei das Fluid (d), nach dem Abscheiden und bevor es wieder den Kompressionszylindern (106.1, 106.1, 106.3) zugeführt wird, gekühlt wird.

6. Verfahren nach einem der vorstehenden Ansprüche, wobei das Gas (a) mit einem Druck von wenigstens 300 bar erhalten und dann verdichtet wird.

7. Verfahren nach einem der vorstehenden Ansprüche, wobei das verdichtete Gas, nachdem es verdichtet worden ist, und insbesondere bevor es zu dem Ausgangsstrom vereint wird, gekühlt wird.

8. Verfahren nach einem der vorstehenden Ansprüche, wobei das Gas, bevor es den mehreren Kompressionszylindern (106.1, 106.1, 106.3) zugeführt wird, und insbesondere bevor es auf die mehreren Teilströme aufgeteilt wird, gekühlt wird.

9. Anlage (100) zum Verdichten von Gas, insbesondere Wasserstoff, aufweisend eine Vielzahl von Kompressionszylindern (106.1, 106.1, 106.3), und eine Pumpe (120), die hydraulisch an jeden der Vielzahl von Kompressionszylinder (106.1, 106.1, 106.3) gekoppelt ist, wobei die mehreren Kompressionszylinder einer selben Druckstufe zugeordnet sind, wobei die Anlage eingerichtet ist:
Gas zu erhalten und auf eine Vielzahl von parallelen Teilströmen aufzuteilen, und jeden Teilstrom jeweils einem der Vielzahl von Kompressionszylinder (106.1, 106.1, 106.3) zuzuführen,
Gas in den Kompressionszylindern (106.1, 106.1, 106.3) parallel und unter Verwendung eines Fluids (c), insbesondere eines ionischen Fluids, zu verdichten, indem das Fluid und/oder Kolben der Kompressionszylinder mittels der Pumpe (120) bewegt werden, und
verdichtetes Gas aus jedem der Vielzahl der Kompressionszylinder (106.1, 106.1, 106.3) zu einem Ausgangsstrom zu vereinen und zur weiteren Verwendung bereitzustellen.

10. Anlage (100) nach Anspruch 9, die eingerichtet ist, wobei die Pumpe (120) als Radialkolbenpumpe ausgebildet ist.

11. Anlage (100) nach Anspruch 9 oder 10, die eingerichtet ist, Gas wahlweise in allen oder nur in einer ausgewählten Anzahl als eine Teilmenge der Vielzahl der Kompressionszylinder (106.1, 106.1, 106.3) zu verdichten.

12. Anlage (100) nach Anspruch 11, die weiterhin für wenigstens einen, vorzugsweise jeden, der Vielzahl der Kompressionszylinder (106.1, 106.1, 106.3) einen Steuerblock (122) aufweist, mittels dessen das Fluid von der Pumpe (120) wahlweise entweder dem jeweiligen Kompressionszylinder (106.3) zum Verdichten von Gas zuführbar ist oder in einen Leerlauf führbar ist.

13. Anlage (100) nach einem der Ansprüche 9 bis 12, die weiterhin wenigstens einen Abscheider (112) aufweist und eingerichtet ist, mittels des wenigstens einen Abscheiders aus dem verdichteten Gas des Ausgangsstroms, vor Bereitstellung, Fluid (d) abzuscheiden.

14. Anlage (100) nach einem der Ansprüche 9 bis 13, die weiterhin eine Kühleinrichtung (111) und einen oder mehrere damit versorgte Wärmetauscher (103, 110.1, 110.2, 110.3, 113) aufweist, und wobei die Anlage eingerichtet ist, mittels des einen oder der mehreren Wärmetauscher:
- das Gas, bevor es verdichtet wird, und/oder,
- das Gas, nachdem es verdichtet worden ist, und/oder
- das Fluid, zu kühlen.

15. Anlage (100) nach einem der Ansprüche 9 bis 14, die derart ausgebildet ist, dass wenigstens einer, insbesondere alle, der Vielzahl der Kompressionszylinder (106.1, 106.1, 106.3) entnehmbar und austauschbar sind.
